# EUROPÄISCHE PATENTANMELDUNG

(11) **EP 4 726 320 A1**
(43) Veröffentlichungstag der Anmeldung: **15.04.2026**
(21) Anmeldenummer: 25200864.4
(22) Anmeldetag: 08.09.2025
(51) Int. Cl.: F41H 5/04

(54) **BALLISTISCHE SCHUTZPLATTE**

(30) Priorität: 14.10.2024 DE 102024129699
(71) Anmelder: Rheinmetall Protection Systems GmbH, 53227 Bonn (DE)
(72) Erfinder: Fonrobert, Dr. Benno, 8052 Zürich (CH); Muster, Dr. Michael, 8153 RÜMLANG (CH); Urban, Alexej, 8050 Zürich (CH); Hensellek, Sven, 53842 Troisdorf (DE); Acker, Volker, 47589 Uedem (DE); Lamby, Leon, 55469 Simmern (DE); Klamann, Lisa, 53773 Hennef (DE); Schaare, Dr. Stephan, 45259 Essen (DE); Schünemann, Bernd, 29303 Bergen (DE); Niefanger, Dr. Roland, 38557 Osloß (DE); Menßen, Jörg, 29574 Ebstorf (DE); Richter, Marco, 29525 Uelzen (DE); Engelking, Marc, 53229 Bonn (DE); Klein, Henning, 53639 Königswinter (DE); Baus, Stefan, 53129 Bonn (DE); Bördgen, Jan, 56317 Linkenbach (DE); Schröder, Björn, 53804 Much (DE); Münch, Wolfgang, 51377 Leverkusen (DE); Holt, Nils, 53844 Troisdorf (DE)
(74) Vertreter: DREISS Patentanwälte PartG mbB

(57) **Zusammenfassung**

Die Erfindung betritt eine ballistisches Schutzplatte (10), mit einer Schutzschicht (14) zumindest aus Strukturkeramik, wobei an einer Oberseite (15) der Strukturkeramik zumindest eine erste elektrisch leitfähige Schicht (16) und an einer von der Oberseite (15) abgewandten Unterseite (17) der Strukturkeramik zumindest eine zweite elektrisch leitfähige Schicht (18) aufgebracht ist, insbesondere als eine Beschichtung, wobei die elektrisch leitfähigen Schichten (16, 18) jeweils mit einer Anschlussleitung (20) elektrisch verbunden sind, die, von den elektrisch leitfähigen Schichten (16, 18) abgewandt, ein elektrisches Anschlusselement (22) aufweist.

Eine Prüfvorrichtung (100) sowie ein Verfahren zur Rissprüfung einer ballistischen Schutzplatte (10) sind angegeben.

## Beschreibung

Die Erfindung betrifft eine ballistische Schutzplatte mit einer Schutzschicht zumindest aus Strukturkeramik. Weiter betrifft die Erfindung eine Prüfvorrichtung zur Rissprüfung einer ballistischen Schutzplatte. Zudem betrifft die Erfindung ein Set umfassend eine solche ballistische Schutzplatte und eine solche Prüfvorrichtung sowie ein Verfahren zur Rissprüfung einer ballistischen Schutzplatte.

Ballistische Schutzplatten sind aus dem Stand der Technik bekannt, bspw. als Fahrzeugschutz von behördlichen oder militärischen Fahrzeugen oder als Körperschutz von polizeilichen oder militärischen Einheiten, bspw. an Schutzwesten ("schusssichere Weste"). Derartige Schutzplatten sind, sofern intakt, in der Lage, Geschosse bis zu einem bestimmten Kaliber aufzuhalten oder zumindest soweit abzubremsen, dass für eine durch die Schutzplatte(n) geschützte Person, die beschossen wird, eine deutlich höhere Überlebenschance besteht als ohne Schutzplatte(n).

Dass die ballistische Schutzplatte ihre schützende Wirkung entfalten kann, setzt voraus, dass diese intakt bzw. unbeschädigt ist. Bereits geringe Beschädigungen wie bspw. Risse können die Schutzwirkung erheblich beeinträchtigen. Der Nutzer weiß im Einsatz jedoch nicht, ob die von ihm eingesetzte Schutzplatte korrekt funktioniert. Ein Nachweis der einwandfreien Funktion der Schutzplatte am Einsatzort kann üblicherweise nur mit viel Aufwand erbracht werden, zumal die Auswirkung von früheren Einsätzen, Transport und Lagerung auf die Schutzwirkung von Schutzplatten unklar ist.

Grundsätzlich kommen zur Funktionsprüfung einer Schutzplatte mehrere Verfahren in Frage. Eine Option hierfür wäre eine Prüfung durch Röntgen. Allerdings ist ein solches Verfahren zeit- wie auch kostenintensiv und am Einsatzort üblicherweise nicht umsetzbar. Auch eine (zerstörende) Prüfung durch Beschuss mit Wahrscheinlichkeitsabschätzung über die Funktionsfähigkeit des Schutzes der Schutzplatte ist denkbar. Dies wäre am Einsatzort ggf. umsetzbar, allerdings lässt sich hier nur ein statistischer Anhaltspunkt gewinnen und eine konkrete Aussage über die Schutzwirkung einer (nicht beschossenen) Schutzplatte lässt sich so nicht erzielen. Zudem werden hiermit zu Testzwecken Schutzplatten verbraucht, die beim Test zerstört werden und somit nicht mehr einsetzbar sind.

Weitere Verfahren zur Prüfung einer Schutzplatte wären eine Prüfung mittels RFID, piezokeramischem Wandler, Widerstandsmessung, automatisierter Bildanalyse, Akustik oder mittels Thermoaufnahme. Diese Möglichkeiten sind technisch vergleichsweise aufwändig und kosten- wie zeitintensiv.

Aus US 2007/0264463 A1, die aus einem anderen technischen Gebiet stammt, ist im Zusammenhang mit Leiterplatten ein Metall-Keramik-Substrat mit einer keramischen Schicht und darauf aufgebrachten Metallisierungen an beiden Seiten bekannt. Um bei einer vorgegebenen Messspannung eine Teilentladungsfestigkeit von weniger als 10 pC zu erreichen, wird ein bestimmtes Verhältnis der Dicke der keramischen Schicht zur Messspannung vorgeschlagen.

Der Erfindung liegt die Aufgabe zugrunde, mit konstruktiv einfachen und kostengünstigen Mitteln festzustellen, ob eine ballistische Schutzplatte mit einer Schutzschicht aus Strukturkeramik frei von Schäden ist. Dabei ist wünschenswert, einfach und kostengünstig, vorzugsweise auch am Einsatzort, feststellen zu können, ob in der Strukturkeramik der ballistischen Schutzplatte ein Riss vorhanden ist, der die Schutzwirkung beeinträchtigt (Rissprüfung).

Die Erfindung löst diese Aufgabe mit einer ballistischen Schutzplatte mit den Merkmalen von Anspruch 1.

Die ballistische Schutzplatte weist eine (ballistische) Schutzschicht zumindest aus Strukturkeramik auf. An einer Oberseite der Strukturkeramik ist zumindest eine erste elektrisch leitfähige Schicht aufgebracht und an einer von der Oberseite abgewandten Unterseite der Strukturkeramik ist zumindest eine zweite elektrisch leitfähige Schicht aufgebracht, insbesondere jeweils als eine Beschichtung.

Die elektrisch leitfähigen Schichten sind jeweils mit einer Anschlussleitung elektrisch verbunden, die, von den elektrisch leitfähigen Schichten abgewandt (am von den elektrisch leitfähigen Schichten abgewandten Ende), ein elektrisches Anschlusselement aufweist. Die Anschlussleitung und das Anschlusselement sind insbesondere derart eingerichtet, dass hierüber zwischen den elektrisch leitfähigen Schichten eine elektrische Hochspannung angelegt werden kann.

Auf diese Weise ist eine einfache Rissprüfung der Schutzplatte möglich, da die elektrisch leitfähigen Schichten Platten eines einfachen Plattenkondensators bilden, zwischen denen als Dielektrikum (Isolierstoff) die (zu prüfende) Strukturkeramik positioniert ist. Isolierstoffen ist das Phänomen des elektrischen Durchschlags gemeinsam. Ein elektrischer Durchschlag ist ein physikalischer Vorgang, bei dem ein normalerweise isolierendes Material (Dielektrikum) plötzlich leitfähig wird. Der bei einem Durchschlag zustande kommende Stromfluss im Durchbruchskanal oder das Zusammenbrechen der Spannung kann dann detektiert werden. Zu beachten ist, dass die bei Isolierstoffen maßgebliche Grüße der Durchschlagfestigkeit, d.h. die elektrische Feldstärke E_{d}, ein materialabhängiger Wert ist. Wird an die elektrisch leitfähigen Schichten eine Hochspannung (hohe elektrische Gleichspannung) angelegt, so bleibt diese bei intakter bzw. unbeschädigter Keramikstruktur erhalten. Hingegen bricht die Hochspannung bei einer beschädigten Keramik (Riss) zusammen bzw. es kommt zu einem Stromanstieg.

Die ballistische Schutzplatte ist als Körper- oder Fahrzeugschutz eingerichtet und bestimmt. Die ballistische Schutzplatte kann insbesondere als (tragbare) Einschubplatte für Schutzkleidung wie bspw. eine ballistische Schutzweste ausgebildet sein.

Wie bereits angedeutet, weist die Strukturkeramik eine Oberseite (Bedrohungsseite bzw. "strike face") und eine davon abgewandte Unterseite auf (von Bedrohung abgewandte Seite bzw. Schutzseite). Die Oberseite und die Unterseite können durch eine Mantelfläche miteinander verbunden sein, wobei die Mantelfläche insgesamt aus mehreren Seitenflächen gebildet sein kann. Die Strukturkeramik kann eine im Wesentlichen quaderförmige Gestalt oder eine bombierte Gestalt aufweisen (ebene oder gekrümmte Schutzplatte). Bei bombierter Gestalt können die Oberseite eine (vorzugsweise konvex) bombierte Form und die Unterseite eine (vorzugsweise konkav) bombierte Form aufweisen. Die Strukturkeramik kann eine Stärke von mindestens 3 mm aufweisen und vorzugsweise 3-15 mm, weiter vorzugsweise 6-12 mm, stark sein (Abstand von Oberseite und Unterseite). Als Strukturkeramik wird vorliegend eine Keramik verstanden, die in der Lage ist, mechanische Belastungen (Zug- und Druckspannungen, Biegemomente, etc.) aufzunehmen (bisweilen auch als Industrie- oder Ingenieurkeramik bezeichnet).

Die Fläche, die die elektrisch leitfähigen Schichten an der Oberseite bzw. der Unterseite der Strukturkeramik jeweils bedecken, ist vorzugsweise geringer als die (gesamte) Fläche der Oberseite bzw. der Unterseite selbst (Schichten bedecken die Oberseite bzw. die Unterseite nicht vollständig). Vorzugsweise verbleibt an den Seitenkanten ein umlaufender Randbereich an der Oberseite bzw. der Unterseite, der durch die betreffende elektrisch leitfähige Schicht nicht bedeckt ist. Dadurch kann einem randseitigen Kurzschluss bzw. einer randseitigen Entladung entgegengewirkt werden (Kurzschluss bzw. Endladung findet somit nur dann statt, wenn die Strukturkeramik einen Riss aufweist).

In der Strukturkeramik kann als Keramik bspw. Aluminiumoxid (Al₂O₃), Siliciumkarbid (SiC) oder Borkarbid (B₄C) zum Einsatz kommen. Ebenso können infiltrierte Materialien zum Einsatz kommen, insbesondere siliciuminfiltriertes Siliciumkarbid, siliciuminfiltriertes Borkarbid oder eine siliciuminfiltrierte Mischung aus Siliciumkarbid und Borkarbid.

Im Rahmen einer bevorzugten Ausgestaltung können die elektrisch leitfähigen Schichten jeweils durch eine aufgeklebte oder auflaminierte Folie ausgebildet oder durch Siebdruck auf die Oberseite bzw. die Unterseite der Strukturkeramik aufgebracht sein. Die Ausgestaltung der elektrisch leitfähigen Schichten mit einer (leitfähigen) Folie ist fertigungstechnisch einfach zu integrieren, so dass der Aufbau der ballistischen Schutzplatte nicht beeinträchtigt wird. So sind Schichtdicken der elektrisch leitfähigen Folien von einigen µm (Mikrometer) ausreichend (geringer Bauraum und geringes Gewicht). Zudem ist eine solche Ausgestaltung kostengünstig umsetzbar, da diese als weitere Schicht einfach in eine Strukturkeramik integriert werden kann, bspw. durch Einlaminieren einer weiteren Schicht in eine Strukturkeramik bzw. einen Keramikverbundaufbau. Zudem ist es auf einfache Weise möglich, die Oberseite und die Unterseite der Strukturkeramik jeweils mittels Siebdruck mit einer leitfähigen Schicht zu belegen (wie bspw. bei piezoelektrischen Keramiken).

Vorzugsweise kann die (elektrisch leitfähige) Folie als Kupferfolie ausgebildet sein. Kupfer hat sich als elektrisch leitendes Material etabliert. Eine dünne Kupferfolie reicht als elektrisch leitfähige Schicht aus.

Im Konkreten kann die Anschlussleitung ein mehradriges Anschlusskabel aufweisen (Anschlusskabel mit zwei oder mehr Adern). Auf diese Weise lässt sich eine einfache elektrische Kontaktierung nach extern realisieren (bspw. aus dem Inneren der ballistischen Schutzplatte nach außen). Es können mehrere Adern vor Umwelteinflüssen geschützt und voneinander isoliert geführt werden. Es kann jeweils eine (isolierte) Ader elektrisch mit einer der elektrisch leitfähigen Schichten verbunden sein, bspw. an einer der elektrisch leitfähigen Schichten angelötet sein.

Alternativ oder ergänzend kann die Anschlussleitung einen (vorbereiteten) Flachanschluss aufweisen, der in die betreffende elektrisch leitfähige Schicht eingearbeitet ist, insbesondere mit einlaminiert, ist. Auch hiermit lässt sich eine einfache elektrische Kontaktierung nach extern realisieren. Bei dem Flachanschluss kann insbesondere eine Seite leitfähig und eine weitere Seite nicht leitfähig ausgebildet sein.

In zweckmäßiger Weise kann das elektrische Anschlusselement als elektrischer Steckverbinder ausgebildet sein. Hiermit kann gezielt und ggf. reversibel eine elektrische Steckverbindung mit Peripheriegeräten hergestellt und wieder getrennt werden. Vorliegend kann der elektrische Steckverbinder als Buchse (weibliches Teil) oder als Stecker (männliches Teil), insbesondere als (geschirmter) Hochspannungsstecker oder (geschirmte) Hochspannungsbuchse ausgebildet sein (auch für betragsmäßig hohe Spannungen geeignet, wobei Kontakte üblicherweise nicht freiliegen bzw. blank berührbar sind). Vorzugsweise sind der Hochspannungsstecker oder die Hochspannungsbuchse durchschlagsfest, verriegelbar und/oder klammerbar.

Optional können das elektrische Anschlusselement und/oder die Anschlussleitung jeweils geschirmt sein, insbesondere mit auf Masse gelegter Schirmung. Als Schirmung kann ein Geflecht aus elektrisch leitfähigem Material eingesetzt werden, bspw. aus Aluminium, Kupfer oder dergleichen.

In vorteilhafter Weise können an der Oberseite nebeneinander mehrere erste elektrisch leitfähige Schichten angeordnet sein, die sich jeweils entlang oder parallel zu einer ersten Richtung erstrecken, wobei an der Unterseite nebeneinander mehrere zweite elektrisch leitfähige Schichten angeordnet sein können, die sich jeweils entlang oder parallel zu einer zweiten Richtung erstrecken, wobei die erste Richtung und die zweite Richtung nicht parallel zueinander orientiert sind (oder mit anderen Worten einen Winkel miteinander einschließen). Die mehreren nebeneinander angeordneten elektrisch leitfähigen Schichten bilden an der Oberseite bzw. an der Unterseite nebeneinanderliegende Streifen. Der eingeschlossene Winkel zwischen der ersten Richtung und der zweiten Richtung kann grundsätzlich 30-90° betragen, wobei mit dem "eingeschlossenen Winkel" der kleinere eingeschlossene Winkel zwischen den beiden Richtungen gemeint ist.

Vorzugsweise schließen die erste Richtung und die zweite Richtung einen Winkel von 90° miteinander ein. Sind die Streifen auf der Oberseite und der Unterseite mit einem Winkel zueinander angeordnet, bspw. unter einem Winkel von 90°, so kann detektiert werden, in welchem Streifen der Strom eintritt bzw. austritt (nähere Detektion des Durchbruchsortes). Somit lässt sich feststellen, ob ein ggf. vorhandener Riss eher in der Mitte oder am Rand der Strukturkeramik angeordnet ist. Hierfür ist vorzugsweise jeweils jeder Streifen der elektrisch leitfähigen Schichten mit der Anschlussleitung elektrisch leitend verbunden (jeweils mehrere Folien und mehrere Anschlüsse an der Oberseite bzw. an der Unterseite).

In zweckmäßiger Weise kann auf der von der Strukturkeramik abgewandten Seite der zumindest einen ersten elektrisch leitfähigen Schicht eine Splitterschutzschicht ("splinter protection") aufgebracht sein (an der Oberseite bzw. der Bedrohungsseite). Durch die Splitterschutzschicht können an der Strukturkeramik abgelenkte Splitter aufgefangen werden, so dass eine weitere Ausbreitung der Splitter eingedämmt wird.

In vorteilhafter Weise können an der von der Strukturkeramik abgewandten Seite der zumindest einen zweiten elektrisch leitfähigen Schicht eine Verstärkungsschicht ("backing") aufgebracht sein (an der Unterseite bzw. der Schutzseite). Dadurch können Splitter aufgefangen werden, die sich aus der Strukturkeramik herauslösen oder die Strukturkeramik durchdringen. Die Verstärkungsschicht besteht aus einem Material mit einer vergleichsweise hohen Zugfestigkeit. Die Verstärkungsschicht kann insbesondere aus (konsolidierten) Faserverbundwerkstoffen ausgebildet sein, bspw. aus Aramid und/oder Polyethylen.

Im Rahmen einer bevorzugten Ausgestaltung können die Strukturkeramik und die aufgebrachten elektrisch leitfähigen Schichten, vorzugsweise auch die Splitterschutzschicht und/oder die Verstärkungsschicht, durch eine Deckschicht ("cover") eingehüllt sein, wobei nur die Anschlussleitung mit dem elektrischen Anschlusselement aus der Deckschicht herausragt. Die Deckschicht umgibt die eingehüllten Komponenten vorzugsweise nach allen Seiten. Die Deckschicht schützt die ballistische Schutzplatte, genauer gesagt die durch die Deckschicht eingehüllten Komponenten der ballistischen Schutzplatte vor Umgebungseinflüssen. Die Deckschicht kann aus unterschiedlichen Materialen ausgebildet sein. Die Deckschicht bildet eine Umhüllung der Komponenten. Lediglich die Anschlussleitung mit dem elektrischen Anschlusselement ist durch einen Durchgang in der Deckschicht hindurchgeführt.

Die eingangs genannte Aufgabe wird auch durch eine Prüfvorrichtung mit den Merkmalen des nebengeordneten Anspruchs gelöst.

Die Prüfvorrichtung ist zur Rissprüfung einer ballistischen Schutzplatte eingerichtet und/oder bestimmt. Die ballistische Schutzplatte weist auf insbesondere eine erste elektrisch leitfähige Schicht an einer Oberseite und eine zweite elektrisch leitfähige Schicht an einer Unterseite einer Schutzschicht aus Strukturkeramik, wobei die elektrisch leitfähigen Schichten jeweils mit einer Anschlussleitung elektrisch verbunden sind, die ein elektrisches Anschlusselement aufweist. Die (zu prüfende) ballistische Schutzplatte kann insbesondere einen oder mehrere der voranstehend beschriebene Aspekte aufweisen.

Die Prüfvorrichtung umfasst:
- eine Energiequelle,
- einen durch die Energiequelle gespeisten Hochspannungsgenerator zur Erzeugung einer hohen Gleichspannung,
- eine mit dem Hochspannungsgenerator elektrisch gekoppelte elektrische Anschlusseinrichtung zum Anschluss des elektrischen Anschlusselements der ballistischen Schutzplatte, und
- eine mit der Anschlusseinrichtung elektrisch und/oder elektronisch gekoppelte Auswerteeinrichtung zur Detektion eines Spannungszusammenbruchs und/oder Stromanstiegs.

Mit dieser einfach aufgebauten Prüfvorrichtung kann an einer ballistischen Schutzplatte eine Rissprüfung durchgeführt werden, und zwar auch kurz vor einem Einsatz am oder in der Nähe des jeweiligen Einsatzorts. Somit kann auf einfache und schnelle Weise geprüft werden, ob die ballistische Schutzplatte intakt und somit ein Schutz von Personen und/oder Material gegeben ist.

Bei der Energiequelle kann es sich um einen (netzgebundenen) Netzanschluss handeln, über welchen die Prüfvorrichtung dauerhaft betrieben werden kann. Alternativ oder ergänzend kann die Energiequelle als, vorzugsweise elektrochemischer, Energiespeicher ausgebildet sein, insbesondere als Batterie oder Akku. Auch eine Kombination eines Netzanschlusses und einem Energiespeicher ist denkbar. Im Falle eines Akkus als Energiespeicher ist der Netzanschluss der Prüfvorrichtung insbesondere derart eingerichtet, dass über den Netzanschluss der Akku geladen werden kann.

Der Hochspannungsgenerator ist insbesondere dazu eingerichtet, um eine Hochspannung von 20kV bis 200kV an der Anschlusseinrichtung auszugeben, vorzugsweise als Gleichspannung. Bei der Anschlusseinrichtung kann es sich unabhängig davon insbesondere um ein Anschlussterminal handeln, an welches das elektrische Anschlusselement der Anschlussleitung elektrisch angeschlossen werden kann. Davon unabhängig ist die Auswerteeinrichtung dazu eingerichtet, einen Spannungs zusammenbruch oder Stromanstieg an der Anschlusseinrichtung bzw. einer an der Anschlusseinrichtung angeschlossenen ballistischen Schutzplatte wie oben vorgeschlagen zu detektieren. Im einfachsten Fall kann eine solche Detektion durch eine Entladungslampe bzw. Blitzlichtlampe analog zu einem elektronischen (von Fotoapparaten bzw. als deren Zubehör bekannten) Blitzlichtgerät erfolgen. Die Auswerteeinrichtung kann eine Recheneinrichtung, bspw. einen Mikrocontroller, aufweisen, der über mehrere Eingänge und mehrere Ausgänge verfügt, um Eingangssignale zu erfassen, ggf. auszuwerten und Ausgangssignale auszugeben.

In vorteilhafter Weise kann eine mit der Auswerteeinrichtung zusammenwirkende Ausgabeeinrichtung vorgesehen sein, die derart konfiguriert ist, dass (zumindest dann) ein optisches und/oder akustisches Signal ausgegeben wird, wenn ein Spannungszusammenbruch und/oder Stromanstieg erfolgt ist bzw. durch die Auswerteeinrichtung erfasst wird. Somit kann eine Bedienperson darüber in Kenntnis gesetzt werden, dass die getestete Schutzplatte einen Schaden wie bspw. einen Riss aufweist. Die Ausgabeeinrichtung kann elektrisch und/oder elektronisch an die Auswerteeinrichtung angeschlossen sein, bspw. an einen oder mehrere Ausgänge der Auswerteeinrichtung.

In zweckmäßiger Weise kann die Ausgabeeinrichtung zur optischen Signalausgabe ein Display, eine Anzeige, eine Entladungslampe und/oder zumindest eine oder mehrere LEDs (bspw. als Rot-Grün-Anzeige) aufweisen. Somit kann eine geeignete visuelle Rückmeldung über das Testergebnis (Schutzplatte intakt oder nicht intakt) an eine Bedienperson ausgegeben werden.

Alternativ oder ergänzend kann die Ausgabeeinrichtung zur akustischen Signalausgabe ein Mikrofon mit einem daran angeschlossenen Lautsprecher aufweisen. Dadurch kann eine akustische Detektion bzw. eine akustische Ausgabe erfolgen, da ein elektrischer Durchschlag oft ein hörbares Knacken oder Knistern erzeugt. Eine alleinige akustische Signalausgabe kann zielführend sein, wenn ein Erzeugen eines Lichtsignals vermieden werden soll (bspw. Dunkelheit in Feindnähe) oder dieses nicht sicher erkennbar ist (schwierige optische Umgebungsbedingungen wie Staub oder Nebel). Eine kombinierte optische und akustische Signalausgabe ist vorteilhaft, um die Wahrnehmung eines Signals durch eine Bedienperson zu erhöhen.

Im Rahmen einer bevorzugten Ausgestaltung kann eine mit der Auswerteeinrichtung gekoppelte drahtlose oder drahtgebundene Schnittstelle (Datenschnittstelle) zur Übertragung von Signalen der Auswerteeinrichtung vorgesehen sein. Somit können ermittelte Werte oder Messergebnisse an einen externen Empfänger, insbesondere an ein Kontrollzentrum, übertragen werden.

Die Prüfvorrichtung kann ein Gehäuse aufweisen, in welchem die Komponenten der Prüfvorrichtung eingehaust sind.

Zusammenfassend ist eine geeignete Einrichtung zur Erzeugung von Hochspannung (Hochspannungsgenerator) einfach und klein im Aufbau, die Detektion einer Entladung ist ebenfalls einfach (z.B. analog zu elektronischem Blitzlichtgerät). Die Energieversorgung dieses Gerätes kann mittels handelsüblicher Batterien oder Akkus als Energiequelle erfolgen, z.B. der Baugröße AA. Der Test kann von ungeschultem Personal durchgeführt werden, eine einfache Rot-Grün Anzeige als Ausgabeeinrichtung ist eindeutig und intuitiv. Der Test kann bei Verwendung von geringer Energie (wenige uJoule bis wenige mJoule) erfolgen (Energiebedarf und Gefahrenpotential gering).

Die Prüfvorrichtung ist insbesondere zur Durchführung des weiter unten noch beschriebenen Verfahrens zur Rissprüfung einer ballistischen Schutzplatte geeignet.

Zur weiteren Ausgestaltung der Prüfvorrichtung können die voranstehend erläuterten und/oder die nachfolgend erörterten Maßnahmen dienen.

Die eingangs genannte Aufgabe wird auch durch ein Set umfassend eine ballistische Schutzplatte mit einem oder mehreren der eingangs ausgeführten Aspekte und einer Prüfvorrichtung mit einem oder mehreren der voranstehend beschriebenen Aspekte gelöst.

Hinsichtlich der hiermit erzielbaren Vorteile sei auf die diesbezüglichen Ausführungen zur ballistischen Schutzplatte sowie zur Prüfvorrichtung verwiesen. Zur weiteren Ausgestaltung der Prüfvorrichtung können die voranstehend erläuterten und/oder die nachfolgend erörterten Maßnahmen dienen.

Die eingangs genannte Aufgabe wird auch durch ein Verfahren zur Rissprüfung einer ballistischen Schutzplatte gelöst, insbesondere einer Prüfung, ob ein Riss in der Strukturkeramik der ballistischen Schutzplatte vorhanden ist. Die ballistische Schutzplatte weist auf insbesondere eine erste elektrisch leitfähige Schicht an einer Oberseite und eine zweite elektrisch leitfähige Schicht an einer Unterseite einer Schutzschicht aus Strukturkeramik, wobei die elektrisch leitfähigen Schichten jeweils mit einer Anschlussleitung elektrisch verbunden sind, die ein elektrisches Anschlusselement aufweist. Die (zu prüfende) ballistische Schutzplatte kann insbesondere einen oder mehrere der eingangs beschriebene Aspekte aufweisen.

Das Verfahren umfasst die folgenden Schritte:
- Erzeugen einer hohen elektrischen Gleichspannung und Anlegen der hohen elektrischen Gleichspannung (Hochspannung) zwischen den elektrisch leitfähigen Schichten, wobei die Gleichspannung oberhalb der Durchbruchspannung einer beschädigten Strukturkeramik und unterhalb der Durchbruchspannung einer unbeschädigten Strukturkeramik liegt; und
- Ermittlung, ob die angelegte hohe elektrische Gleichspannung gehalten wird oder ob diese zusammenbricht und/oder ob es zu einem Stromanstieg kommt.

Wird eine Hochspannung an die elektrisch leitfähigen Schichten an der Oberseite und der Unterseite der Strukturkeramik angelegt, so bleibt diese bei unbeschädigter Strukturkeramik erhalten und bricht bei einer beschädigten Strukturkeramik (bspw. Riss) zusammen, wie oben erläutert.

Die angelegte Hochspannung sollte je nach materieller Zusammensetzung der Strukturkeramik und der Dicke der Strukturkeramik (Abstand zwischen Oberseite und Unterseite) zwischen 20 kV und 200 kV betragen.

Wie oben bereits erläutert, kann in der Strukturkeramik als Keramik bspw. Aluminiumoxid (Al₂O₃), Siliciumkarbid (SiC) oder Borkarbid (B₄C) zum Einsatz kommen (gute Isolatoren). Ebenso können infiltrierte Materialien zum Einsatz kommen, insbesondere siliciuminfiltriertes Siliciumkarbid, siliciuminfiltriertes Borkarbid oder eine siliciuminfiltrierte Mischung aus Siliciumkarbid und Borkarbid. Aluminiumoxid (Al₂O₃) hat eine Durchschlagfestigkeit von ca. 35 kV/mm. Siliciumkarbid (SiC) hat eine Durchschlagfestigkeit von ca. 30 kV/mm.

Im Gegensatz dazu ist Luft mit einer Durchschlagfestigkeit bzw. Durchbruchfeldstärke von ca. 3 kV/mm ein vergleichsweise schlechter Isolator. Diese Durchbruchfeldstärke kann deutlich absinken, sobald das elektrische Feld nicht homogen ist, d.h. sobald Kanten, Ecken und Materialübergänge das elektrische Feld verändern. Dann können lokale Feldüberhöhungen entstehen, die zu Teilentladungen führen, so dass entlang der Strecke die Durchbruchspannung deutlich sinkt. Entsteht ein Riss in der Keramik, so werden höchstwahrscheinlich Feldverzerrungen entstehen und man kann üblicherweise davon ausgehen, dass die Durchbruchfeldstärke in Luft unter diesen Bedingungen auf wenige hundert V/mm sinkt.

Da der Abstand der Durchbruchfeldstärke von beschädigter Keramik im Vergleich zu unbeschädigter Keramik im Bereich von zwei Größenordnungen liegt (ca. Faktor 100), kann man mittels einer Spannung, die deutlich oberhalb der Durchbruchspannung einer beschädigten Keramik, aber deutlich unterhalb einer unbeschädigten Keramik liegt, feststellen, ob ein elektrischer Durchschlag entsteht. Sollte dies der Fall sein, so muss im Bereich der elektrisch leitfähigen Schichten (Elektroden) an der Strukturkeramik ein Durchbruchskanal entstanden sein, der durch einen Riss verläuft.

Im Rahmen einer bevorzugten Ausgestaltung kann ein erstes Signal ausgegeben werden, wenn die angelegte hohe elektrische Gleichspannung gehalten wird (ballistische Schutzplatte gut; bspw. Ausgabe grünes Signal) und/oder es kann ein zweites Signal ausgegeben werden, wenn die angelegte hohe elektrische Gleichspannung zusammenbricht (ballistische Schutzplatte nicht gut; bspw. Ausgabe rotes Signal). Somit ist für eine Bedienperson einfach erkennbar, ob die ballistische Schutzplatte bzw. deren Strukturkeramik intakt oder beschädigt ist. Im Konkreten können das erste Signal und das zweite Signal jeweils als optisches Signal ausgegeben werden, bspw. als Blitzlicht (Signalisierung eines Spannungszusammenbruchs bzw. Stromanstiegs) oder wie bereits angedeutet als farblich codiertes Signal, bspw. als Rot-/Grünsignal wie bereits angedeutet. Alternativ oder ergänzend ist die Ausgabe eines akustischen Signals denkbar, bspw. um ein hörbares Knacken oder Knistern eines elektrischen Durchschlags wiederzugeben.

In vorteilhafter Weise können das erste Signal und/oder das zweite Signal (drahtlos oder drahtgebunden) an einen externen Empfänger, insbesondere an ein Kontrollzentrum, übertragen werden. Somit kann ein externer Empfänger über den Zustand von einer oder mehreren ballistischen Schutzplatten bzw. einer mit dem Schutzplatten ausgestatteten Schutzkleidung informiert werden.

Das Verfahren zur Rissprüfung einer ballistischen Schutzplatte kann insbesondere mit einer Prüfvorrichtung durchgeführt werden, die einen oder mehrere der voranstehend beschriebenen Aspekte aufweist.

Die Erfindung wird nachfolgend anhand der Figuren näher erläutert, wobei gleiche oder funktional gleiche Elemente mit identischen Bezugszeichen versehen sind, ggf. jedoch lediglich einmal. Es zeigen, jeweils schematisch,
- Fig.1: eine Ausführungsform einer ballistischen Schutzplatte in einer Schnittansicht;
- Fig.2: eine Ausführungsform einer Prüfvorrichtung zur Rissprüfung einer ballistischen Schutzplatte in einer Frontansicht;
- Fig.3a: die Strukturkeramik der Schutzplatte aus Figur 1 mit aufgebrachter leitfähiger Schicht an einer Oberseite und an einer Unterseite mit Strukturkeramik in intaktem Zustand; und
- Fig.3b: die Strukturkeramik der Schutzplatte aus Figur 1 mit aufgebrachter leitfähiger Schicht an einer Oberseite und an einer Unterseite mit Strukturkeramik in nicht intaktem Zustand.

Figur 1 zeigt in einer schematischen Schnittansicht eine ballistische Schutzplatte, die insgesamt mit dem Bezugszeichen 10 bezeichnet ist.

Die ballistische Schutzplatte 10 ist im Beispiel als schützende ballistische Einschubplatte für Schutzkleidung wie bspw. eine ballistische Schutzweste eingerichtet und/oder bestimmt. Die Schutzplatte 10 weist eine Bedrohungsseite 11 ("strike face") und eine von der Bedrohung abgewandte Seite bzw. Schutzseite 12 auf. Somit muss die Schutzplatte 10 in einer bestimmten Orientierung in eine Einschubtasche einer Schutzkleidung eingebracht werden.

Die Schutzplatte 10 weist eine (ballistische) Schutzschicht 14 auf, die zumindest aus Strukturkeramik besteht. An einer Oberseite 15 der Strukturkeramik ist zumindest eine erste elektrisch leitfähige Schicht 16 auf die Strukturkeramik aufgebracht. An einer von der Oberseite 15 angewandten Unterseite 17 der Strukturkeramik ist zumindest eine zweite elektrisch leitfähige Schicht 18 auf die Strukturkeramik aufgebracht. Die Oberseite 15 und die Unterseite 17 der Strukturkeramik sind durch eine Mantelfläche 19 miteinander verbunden. Die elektrisch leitfähigen Schichten 16, 18 sind nur zu Veranschaulichungszwecken mit der gezeigten Dicke dargestellt. Diese können in der Realität deutlich dünner ausgeführt sein (ggf. nur wenige µm dick). Zur einfacheren Veranschaulichung sind die ballistische Schutzschicht 14 und die Schutzplatte 10 mit insgesamt im Wesentlichen quaderförmiger Gestalt dargestellt. Tatsächlich können diese jedoch eine bombierte Gestalt aufweisen, wie oben erläutert.

Die elektrisch leitfähigen Schichten 16, 18 sind jeweils mit einer Anschlussleitung 20 elektrisch verbunden, die am von den elektrisch leitfähigen Schichten 16, 18 abgewandten Ende 21 ein elektrisches Anschlusselement 22 aufweist.

Auf der von der Strukturkeramik abgewandten Seite der ersten elektrisch leitfähigen Schicht 16 ist im Beispiel eine Splitterschutzschicht 24 aufgebracht. An der von der Strukturkeramik abgewandten Seite der zweiten elektrisch leitfähigen Schicht 18 ist eine Verstärkungsschicht 26 aufgebracht, die aus (konsolidierten) Faserverbundwerkstoffen ausgebildet sein kann, bspw. aus Aramid und/oder Polyethylen.

Die Strukturkeramik 14 und die aufgebrachten elektrisch leitfähigen Schichten 16, 18, die Splitterschutzschicht 24 und die Verstärkungsschicht 26 sind durch eine Deckschicht 28 eingehüllt. Nur die Anschlussleitung 20 mit dem elektrischen Anschlusselement 22 ragt aus der Deckschicht 28 heraus, wobei die Anschlussleitung 22 durch einen Durchgang 30 in der Deckschicht 28 hindurchgeführt ist.

Die Fläche, die die elektrisch leitfähigen Schichten 16, 18 an der Oberseite 15 bzw. der Unterseite 17 der Strukturkeramik jeweils bedecken, ist im Beispiel geringer als die gesamte Fläche der Oberseite 15 bzw. der Unterseite 17 selbst. An den Seitenkanten bzw. zur Mantelfläche 19 hin verbleibt ein umlaufender Randbereich 32, 33 an der Oberseite 15 bzw. der Unterseite 17, der durch die betreffende elektrisch leitfähige Schicht 16, 18 nicht bedeckt ist.

Die elektrisch leitfähigen Schichten 16, 18, die grundsätzlich auch durch Siebdruck aufgebracht werden können, sind im Beispiel jeweils durch eine auf die Oberseite 15 bzw. die Unterseite 17 aufgeklebte oder auflaminierte Folie ausgebildet.

Die Anschlussleitung 20 weist ein mehradriges Anschlusskabel 34 auf, welches im Beispiel zwei (isolierte) Adern 35, 36 aufweist. Die Ader 35 ist elektrisch mit der ersten elektrisch leitfähigen Schicht 16 verbunden, bspw. an dieser angelötet. Die Ader 36 ist elektrisch mit der zweiten elektrisch leitfähigen Schicht 18 verbunden, bspw. an dieser angelötet. Das elektrische Anschlusselement 22 ist im Beispiel als elektrischer Steckverbinder 38 ausgebildet, und zwar als hochspannungstauglicher Stecker (Hochspannungsstecker).

Auch eine Ausgestaltung mit mehreren Streifen von ersten elektrisch leitfähigen Schichten 16 und mehreren Streifen von zweiten elektrisch leitfähigen Schichten 18 ist denkbar, wie oben erläutert (nicht gezeigt).

Figur 2 zeigt eine Prüfvorrichtung 100 zur Rissprüfung einer ballistischen Schutzplatte 10 in einer Frontansicht. Die (zu prüfende) Schutzplatte 10 ist vorzugsweise ausgebildet wie oben beschrieben.

Die Prüfvorrichtung 100 weist ein Gehäuse 102 auf, in welchem die Komponenten der Prüfvorrichtung 100 angeordnet bzw. eingehaust sind.

Die Prüfvorrichtung 100 weist eine Energiequelle 104 auf, durch die die Komponenten der Prüfvorrichtung 100 mit elektrischer Energie versorgt werden können. Bei der Energiequelle 104 kann es sich um einen elektrochemischen Energiespeicher (Batterie oder Akku), um einen Netzanschluss oder um eine Kombination hieraus handeln.

Die Prüfvorrichtung 100 weist weiter einen durch die Energiequelle 104 gespeisten Hochspannungsgenerator 106 zur Erzeugung einer hohen elektrischen Gleichspannung auf. Mit dem Hochspannungsgenerator 106 ist eine elektrische Anschlusseinrichtung 108 zum Anschluss des elektrischen Anschlusselements 22 der Schutzplatte 10 elektrisch gekoppelt. Die Anschlusseinrichtung 108 ist im Beispiel als Anschlussbuchse ausgebildet, mit der der Steckverbinder 38 elektrisch gekoppelt werden kann. Der Hochspannungsgenerator 106 ist dazu eingerichtet, um eine Hochspannung von 20kV bis 200kV an der Anschlusseinrichtung 108 auszugeben (Gleichspannung).

Die Prüfvorrichtung 100 weist zudem eine mit der Anschlusseinrichtung 108 elektrisch und/oder elektronisch gekoppelte Auswerteeinrichtung 110 zur Detektion eines Spannungs zusammenbruchs und/oder Stromanstiegs auf. Die Auswerteeinrichtung 110 dazu eingerichtet, einen Spannungs zusammenbruch oder Stromanstieg an der Anschlusseinrichtung 108 bzw. einer an der Anschlusseinrichtung 108 angeschlossenen ballistischen Schutzplatte 10 zu detektieren. Die Auswerteeinrichtung 110 kann eine Recheneinrichtung, bspw. einen Mikrocontroller, aufweisen, wie oben erläutert.

Die Prüfvorrichtung 100 weist im Beispiel weiter eine mit der Auswerteeinrichtung 110 zusammenwirkende Ausgabeeinrichtung 112 auf. Die Ausgabeeinrichtung 112 ist derart konfiguriert, dass ein optisches und/oder akustisches Signal ausgegeben wird, wenn ein Spannungs zusammenbruch und/oder Stromanstieg erfolgt ist. Die Ausgabeeinrichtung 112 ist elektrisch und/oder elektronisch an die Auswerteeinrichtung 110 angeschlossen, und zwar an einen oder mehrere Ausgänge der Auswerteeinrichtung 110.

Die Ausgabeeinrichtung 112 weist im Beispiel zur optischen Signalausgabe ein Display 114 und zwei LEDs 115, 116 auf. Über das Display 114 kann eine Zahlen- und/oder Textinformation ausgegeben werden, bspw. ein an der Anschlusseinrichtung 108 erfasster Spannungswert (bspw. in kV). Über die LED 115 kann ein erstes Signal ausgegeben werden (LED 115 leuchtet auf), wenn die angelegte hohe elektrische Gleichspannung gehalten wird (Schutzplatte 10 gut, bspw. grünes Signal). Über die LED 116 kann ein zweites Signal ausgegeben werden (LED 116 leuchtet auf), wenn die angelegte hohe elektrische Gleichspannung zusammenbricht (Schutzplatte 10 schlecht, bspw. rotes Signal). Optional kann die Ausgabeeinrichtung 112 zur akustischen Signalausgabe ein Mikrofon mit einem daran angeschlossenen Lautsprecher aufweisen (nicht gezeigt).

Die Prüfvorrichtung 100 weist im Beispiel außerdem eine mit der Auswerteeinrichtung 110 gekoppelte drahtlose Schnittstelle 118 zur Übertragung von Signalen (drahtlose Verbindung 140) an einen externen Empfänger 150 auf, bspw. ein Kontrollzentrum, der ebenfalls eine drahtlose Schnittstelle 152 aufweist. Grundsätzlich ist auch eine Signalübertragung über drahtgebundene Schnittstellen denkbar, wie oben erläutert.

Das oben bereits erwähnte Set 200 umfasst eine ballistische Schutzplatte 10 mit einem oder mehreren der beschriebenen Aspekte und eine Prüfvorrichtung 100 mit einem oder mehreren der beschriebenen Aspekte.

Das Verfahren zur Rissprüfung einer ballistischen Schutzplatte 10, welches mit der Prüfvorrichtung 100 durchgeführt werden kann, läuft folgendermaßen ab.

Zunächst werden die ballistische Schutzplatte 10 und die Prüfvorrichtung 100 verbunden, indem das Anschlusselement 22 an die Anschlusseinrichtung 108 angeschlossen wird, wodurch die elektrisch leitfähigen Schichten 16, 18 elektrisch mit der Anschlusseinrichtung 108 verbunden werden.

Es wird dann eine hohe elektrische Gleichspannung erzeugt, die zwischen den elektrisch leitfähigen Schichten 16, 18 angelegt wird. Die hohe elektrische Gleichspannung kann durch den Hochspannungsgenerator 106 erzeugt werden. Die Gleichspannung wird derart eingestellt, dass diese betragsmäßig oberhalb der Durchbruchspannung einer beschädigten Strukturkeramik 14 und unterhalb der Durchbruchspannung einer unbeschädigten Strukturkeramik 14 der Schutzplatte 10 liegt. Die Durchbruchsspannung ist abhängig von der materiellen Zusammensetzung der Strukturkeramik 14 sowie der Dicke der Strukturkeramik 14 (Abstand von Oberseite 15 und Unterseite 17). Die Durchbruchsspannung einer Strukturkeramik 14 (mit bekannter materieller Zusammensetzung und bekannter Dicke) kann bspw. im Vorfeld durch Messungen an intakter Strukturkeramik 14 empirisch bestimmt werden.

Nach Anlegen der Gleichspannung U₀ an den elektrisch leitfähigen Schichten 16, 18 wird ermittelt, ob die angelegte hohe elektrische Gleichspannung U₀ gehalten wird oder ob diese zusammenbricht und/oder ob es zu einem Stromanstieg kommt. Dies kann mittels der Auswerteeinrichtung 110 der Prüfvorrichtung 100 erfolgen.

Figur 3a zeigt die Schutzschicht bzw. Strukturkeramik 14 der Schutzplatte 10 mit aufgebrachter leitfähiger Schicht 16, 18 an einer Oberseite 15 und an einer Unterseite 17, wobei sich die Strukturkeramik in intaktem Zustand befindet. Die anlegte Gleichspannung U₀, die zwischen den elektrisch leitfähigen Schichten 16, 18, gemessen werden kann, bleibt bei intakter Strukturkeramik erhalten.

Figur 3b zeigt die Schutzschicht bzw. Strukturkeramik 14 der Schutzplatte 10 mit aufgebrachter leitfähiger Schicht 16, 18 an einer Oberseite 15 und an einer Unterseite 17, wobei sich die Strukturkeramik in nicht intaktem Zustand befindet, da sich ein Riss 50 durch die Strukturkeramik erstreckt. Die angelegte Gleichspannung U₀ bricht somit zusammen. Die Gleichspannung U₁, die zwischen den leitfähigen Schichten 16, 18 gemessen werden kann, ist kleiner als die Gleichspannung U₀ (U₁ < U₀).

Wie bereits angedeutet, kann ein erstes Signal ausgegeben werden, wenn die angelegte hohe elektrische Gleichspannung U₀ gehalten wird. Dies kann über die LED 115 der Prüfvorrichtung 100 erfolgen, die entsprechend aufleuchtet (Schutzplatte 10 gut, bspw. grünes Signal). Es kann ein zweites Signal ausgegeben werden, wenn die angelegte hohe elektrische Gleichspannung U₀ zusammenbricht. Dies kann über die LED 116 der Prüfvorrichtung 100 erfolgen, die entsprechend aufleuchtet (Schutzplatte 10 nicht gut, bspw. rotes Signal).

Optional können das erste Signal und/oder das zweite Signal an einen externen Empfänger 150, insbesondere an ein Kontrollzentrum, übertragen werden. Dies kann über die mit der Auswerteeinrichtung 110 gekoppelte drahtlose Schnittstelle 118 der Prüfvorrichtung 100 erfolgen, wobei der Empfänger 150 über eine drahtlose Schnittstelle 152 die Signale empfangen kann.

Zusammenfassend kann mit der hier vorgeschlagenen Lehre auf einfache und schnelle Weise ermittelt werden, ob eine Strukturkeramik 14 einer ballistischen Schutzplatte 10 intakt ist oder einen Schaden wie einen Riss aufweist. Dadurch kann festgestellt werden, ob eine eingesetzte Schutzplatte 10 tatsächlich ihre Schutzwirkung entfaltet. Dies erhöht die Sicherheit von Material und Personal bei polizeilichen oder militärischen Einsätzen.

## Patentansprüche

1. Ballistisches Schutzplatte (10), mit einer Schutzschicht (14) zumindest aus Strukturkeramik,
**dadurch gekennzeichnet, dass** an einer Oberseite (15) der Strukturkeramik zumindest eine erste elektrisch leitfähige Schicht (16) und an einer von der Oberseite (15) abgewandten Unterseite (17) der Strukturkeramik zumindest eine zweite elektrisch leitfähige Schicht (18) aufgebracht ist, insbesondere als eine Beschichtung, wobei die elektrisch leitfähigen Schichten (16, 18) jeweils mit einer Anschlussleitung (20) elektrisch verbunden sind, die, von den elektrisch leitfähigen Schichten (16, 18) abgewandt, ein elektrisches Anschlusselement (22) aufweist.

2. Ballistische Schutzplatte (10) nach Anspruch 1, **dadurch gekennzeichnet, dass** die elektrisch leitfähigen Schichten (16, 18) jeweils durch eine aufgeklebte oder auflaminierte Folie ausgebildet oder durch Siebdruck aufgebracht sind.

3. Ballistische Schutzplatte (10) nach einem der voranstehenden Ansprüche, **dadurch gekennzeichnet, dass** die Anschlussleitung (20) ein mehradriges Anschlusskabel (34) aufweist und/oder einen Flachanschluss aufweist, der in die betreffende elektrisch leitfähige Schicht (16, 18) eingearbeitet ist, insbesondere mit einlaminiert, ist.

4. Ballistische Schutzplatte (10) nach einem der voranstehenden Ansprüche, **dadurch gekennzeichnet, dass** das elektrische Anschlusselement (22) als elektrischer Steckverbinder (38) ausgebildet ist.

5. Ballistische Schutzplatte (10) nach einem der voranstehenden Ansprüche, **dadurch gekennzeichnet, dass** das elektrische Anschlusselement als geschirmter Hochspannungsstecker oder geschirmte Hochspannungsbuchse ausgebildet ist, wobei die Schirmung vorzugsweise auf Masse gelegt ist.

6. Ballistische Schutzplatte (10) nach einem der voranstehenden Ansprüche, **dadurch gekennzeichnet, dass** an der Oberseite (15) nebeneinander mehrere erste elektrisch leitfähige Schichten (16) angeordnet sind, die sich jeweils entlang oder parallel zu einer ersten Richtung erstrecken, wobei an der Unterseite (17) nebeneinander mehrere zweite elektrisch leitfähige Schichten (18) angeordnet sind, die sich jeweils entlang oder parallel zu einer zweiten Richtung erstrecken, wobei die erste Richtung und die zweite Richtung nicht parallel zueinander orientiert sind.

7. Ballistische Schutzplatte (10) nach einem der voranstehenden Ansprüche, **dadurch gekennzeichnet, dass** an der von der Strukturkeramik abgewandten Seite der zumindest einen ersten elektrisch leitfähigen Schicht (16) eine Splitterschutzschicht (24) aufgebracht ist und/oder dass an der von der Strukturkeramik abgewandten Seite der zumindest einen zweiten elektrisch leitfähigen Schicht (18) eine Verstärkungsschicht (26) aufgebracht ist, insbesondere aus Faserverbundwerkstoffen.

8. Ballistische Schutzplatte (10) nach einem der voranstehenden Ansprüche, **dadurch gekennzeichnet, dass** die Strukturkeramik und die aufgebrachten elektrisch leitfähigen Schichten (16, 18), vorzugsweise auch die Splitterschutzschicht (24) und/oder die Verstärkungsschicht (26), durch eine Deckschicht (28) eingehüllt sind, wobei nur die Anschlussleitung (20) mit dem elektrischen Anschlusselement (22) aus der Deckschicht (28) herausragt.

9. Prüfvorrichtung (100) zur Rissprüfung einer ballistischen Schutzplatte (10) mit einer ersten elektrisch leitfähigen Schicht (16) an einer Oberseite (15) und einer zweiten elektrisch leitfähigen Schicht (18) an einer Unterseite (17) einer Schutzschicht (14) aus Strukturkeramik, wobei die elektrisch leitfähigen Schichten (16, 18) jeweils mit einer Anschlussleitung (20) elektrisch verbunden sind, die ein elektrisches Anschlusselement (22) aufweist, insbesondere einer ballistischen Schutzplatte (10) nach einem der voranstehenden Ansprüche, die Prüfvorrichtung (100) umfassend
- eine Energiequelle (104),
- einen durch die Energiequelle (104) gespeisten Hochspannungsgenerator (106) zur Erzeugung einer hohen Gleichspannung,
- eine mit dem Hochspannungsgenerator (106) gekoppelte elektrische Anschlusseinrichtung (108) zum Anschluss des elektrischen Anschlusselements (22), und
- eine mit der Anschlusseinrichtung (108) gekoppelte Auswerteeinrichtung (110) zur Detektion eines Spannungszusammenbruchs und/oder Stromanstiegs.

10. Prüfvorrichtung (100) nach Anspruch 9, **dadurch gekennzeichnet, dass** eine mit der Auswerteeinrichtung (110) zusammenwirkende Ausgabeeinrichtung (112) vorgesehen ist, die derart konfiguriert ist, dass ein optisches und/oder akustisches Signal ausgegeben wird, wenn ein Spannungszusammenbruch und/oder Stromanstieg erfolgt.

11. Prüfvorrichtung (100) nach Anspruch 10, **dadurch gekennzeichnet, dass** die Ausgabeeinrichtung (112) zur optischen Signalausgabe ein Display (114), eine Anzeige, eine Entladungslampe oder zumindest eine LED (115, 116) aufweist und/oder dass die Ausgabeeinrichtung (112) zur akustischen Signalausgabe ein Mikrofon mit einem daran angeschlossenen Lautsprecher aufweist.

12. Prüfvorrichtung (100) nach einem der Ansprüche 9 bis 11, **dadurch gekennzeichnet, dass** eine mit der Auswerteeinrichtung (110) gekoppelte drahtlose oder drahtgebundene Schnittstelle (118) zur Übertragung von Signalen der Auswerteeinrichtung (110) vorgesehen ist.

13. Set (200), umfassend eine ballistische Schutzplatte (10) nach einem der Ansprüche 1 bis 8 sowie eine Prüfvorrichtung (100) nach einem der Ansprüche 9 bis 12.

14. Verfahren zur Rissprüfung einer ballistischen Schutzplatte (10) mit einer ersten elektrisch leitfähigen Schicht (16) an einer Oberseite (15) und einer zweiten elektrisch leitfähigen Schicht (18) an einer Unterseite (17) einer Schutzschicht (14) aus Strukturkeramik, insbesondere einer ballistischen Schutzplatte (10) nach einem der Ansprüche 1 bis 8, das Verfahren umfassend die folgenden Schritte:
- Erzeugen einer hohen elektrischen Gleichspannung und Anlegen der hohen elektrischen Gleichspannung zwischen den elektrisch leitfähigen Schichten (16, 18), wobei die Gleichspannung (U₀) oberhalb der Durchbruchspannung einer beschädigten Strukturkeramik und unterhalb der Durchbruchspannung einer unbeschädigten Strukturkeramik liegt, und
- Ermittlung, ob die angelegte hohe elektrische Gleichspannung (U₀) gehalten wird oder ob diese zusammenbricht.

15. Verfahren nach Anspruch 14, **gekennzeichnet durch** Ausgeben eines ersten Signals, wenn die angelegte hohe elektrische Gleichspannung (U₀) gehalten wird, und Ausgeben eines zweiten Signals, wenn die angelegte hohe elektrische Gleichspannung (U₀) zusammenbricht, und/oder dass das erste Signal und/oder das zweite Signal an einen externen Empfänger (150), insbesondere an ein Kontrollzentrum, übertragen werden.
